# EUROPÄISCHE PATENTSCHRIFT

(11) **EP 0 439 557 B1**
(45) Veröffentlichungstag und Bekanntmachung des Hinweises auf die Patenterteilung: **20.07.1994**
(21) Anmeldenummer: 90904763.1
(22) Anmeldetag: 27.03.1990
(51) Int. Cl.: A63B 23/00, A63B 69/04

(54) **SPORT- UND THERAPIEGERÄT**
SPORTS AND THERAPEUTIC DEVICE
APPAREIL D'EXERCICE SPORTIF ET MEDICAL

(30) Priorität: 03.04.1989 DE 3910704
(43) Veröffentlichungstag der Anmeldung: 07.08.1991
(73) Patentinhaber: Bals, Hans Günter, Dipl.-Ing., D-63571 Gelnhausen (DE)
(72) Erfinder: Bals, Hans Günter, Dipl.-Ing., D-63571 Gelnhausen (DE)
(86) Internationale Anmeldenummer: DE9000246
(87) Internationale Veröffentlichungsnummer: WO9011803

(56) Entgegenhaltungen:
- CH-A- 248 369
- DE-C- 57 280
- DE-C- 662 428
- FR-A- 690 722
- FR-E- 43 745
- NO-B- 126 301
- US-A- 1 377 886

## Beschreibung

Die Erfindung bezieht sich auf ein Therapie- und Sportgerät mit einem aus vier gelenkig miteinander verbundenen Teilen bestehenden Rahmen, von denen der untere Rahmenteil über ein zwischen seinem vorderen und hinteren Ende angeordnetes Gelenk und der vordere Rahmenteil beweglich an einem Stativ gelagert sind, der obere Rahmenteil einen Sitz und der vordere Rahmenteil Handgriffe trägt, am unteren Rahmenteil Fußstützen angebracht sind und die Bewegung eines Rahmenteils relativ zu einem anderen Rahmenteil oder dem Stativ über ein Pleuel und eine Kurbel auf ein drehfest mit dieser verbundenes Antriebsrad übertragbar ist, welches über eine Transmission eine Schwungscheibe treibt.

Ein derartiges Gerät ist im europäischen Patent Nr. 0 000 553 und in den deutschen Patentanmeldungen P 29 32 041 und P 31 13 242 beschrieben.

Die bekannten derartigen Geräte haben bisher den Nachteil, daß die beiden Phasen des Auffaltens und Einfaltens des Viergelenkrahmens zu unterschiedlichen Drehwinkeln des Antriebsrades führen und infolge davon auch zu unterschiedlichen, physiologisch ungünstigen Beschleunigungen von Sitz, Handgriffen und Fußstützen.
Die unterschiedlichen Drehwinkel des Antriebsrades in den beiden Bewegungsphasen ergeben sich dadurch, daß aus der Schwenkbewegung des unteren Rahmenteils sich eine Relativbewegung des Kurbelwellenlagers gegenüber dem ortsfesten Pleuellager ergibt.

Ein weiterer Nachteil der bekannten derartigen Geräte ist, daß keine konstruktive Möglichkeit gegeben ist, alle drehenden und schwenkenden zum Getriebe gehörigen Teile, namentlich Pleuel und Kurbeln, zum Schutze gegen Verletzungen der Benutzer des Gerätes in die Verkleidung des Getriebes aufzunehmen.

Der Erfindung liegt die Aufgabe zugrunde, ein Therapie- und Sportgerät der beschriebenen Art zu schaffen, bei dem
1. eine bessere Harmonie der beiden Bewegungsphasen gegeben ist,
2. ein besserer Schutz des Benutzers gegen Verletzungen möglich ist.

Die Erfindungsaufgabe wird dadurch gelöst, daß der untere Rahmenteil beispielsweise aus zwei im Abstand voneinander befindlichen parallelen Tragholmen besteht, zwischen denen eine mit dem Antriebsrad drehfest verbundene Kurbelwelle drehbar gelagert ist und, daß ein Pleuel einerseits an einer Auskröpfung der Kurbelwelle, andererseits am Stativ an oder in der Nähe der Stelle gelagert ist, an der die Winkelgrößen zwischen beiden Extremstellungen des unteren Rahmenteils und zwischen den beiden Totpunktstellungen des Pleuels gleich sind.
Das ist dann gegeben, wenn der Abstand des Kurbelwellenlagers von der Verbindungsgeraden der Schwenkachse des unteren Rahmenteils und der Gelenkachse zwischen unterem und vorderem Rahmenteil annähernd gleich oder gleich groß ist wie der Abstand der am Stativ befindlichen ortsfesten Pleuellagerachse von der Schwenkachse und gleich groß ist wie der Abstand der am Stativ befindlichen Pleuellagerachse von der Verbindungsgeraden zwischen Schwenkachse und Gelenkachse zwischen unterem und vorderem Rahmenteil.

Dadurch werden die Bewegungsphasen der Kurbelwelle mit dem Antriebsrad sowie die Geschwindigkeiten und Beschleunigungen des Sitzes, der Handgriffe und der Fußstützen, bezogen jeweils auf die Bewegung des einzelnen Elementes in beiden Bewegungsphasen - abgesehen von der Umkehrung der Bewegungsrichtung - gleich groß oder einander so angenähert, daß ein harmonischer Bewegungsablauf gewährleistet ist.

Diese Lösung gestattet außerdem, alle drehenden Teile und das Pleuel unter einer gemeinsamen Verkleidung gegen Berührung zu schützen.

Diese Lösung gestattet weiterhin, daß der untere Rahmenteil, der durch das Schwenkgelenk zu einem Zweiarmigen Hebel wird, je nach konstruktivem Ermessen die Kurbelwelle vor und hinter dem Schwenkgelenk tragen kann. Entsprechend hat sich lediglich die Anordnung der übrigen Getriebeelemente zu ändern.

Die Erfindung wird nachstehend anhand zweier in Zeichnungen dargestellter Ausführungsbeispiele erläutert.
- Figur 1 :: Seiten ansicht eines Therapie- und Sportgeräts gemäß der Erfindung
- Figur 2 :: Ein Ausführungsbeispiel

Es zeigt die Figur 1
ein Therapie- und Sport gerät gemäß der Erfindung in einer vereinfachten Seitenansicht, wobei Kurbelwelle mit Antriebsrad, Transmission, Schwungscheibe und ein Element zur Aufnahme bzw. zur Vernichtung mechanischer Arbeit, beispielsweise ein Elektrogenerator, am Unteren Rahmenteil gelagert sind.
Der Rahmen besteht aus dem oberen Rahmenteil 12, dem unteren Rahmenteil 14, dem vorderen Rahmenteil 16 und dem hinteren Rahmenteil 18. Der obere Rahmenteil 12 ist durch ein Gelenk 20 mit dem vorderen Rahmenteil 16 und durch ein Gelenk 22 mit dem hinteren Rahmenteil 18 verbunden. Der untere Rahmenteil 14 ist durch ein Gelenk 24 mit dem vorderen Rahmenteil 16 und durch ein Gelenk 26 mit dem hinteren Rahmenteil 18 verbunden.
Der gesamte Rahmen 10 wird vom Stativ 28 getragen, wobei der untere Rahmenteil 14 mittels eines Schwenklagers 30 am Stativ 28 abgestützt ist,während der vordere Rahmenteil 16 über ein Gelenk 32, das ihn mit der Stange 34 verbindet, und ein unten an der Stange 34 befindliches weiteres Gelenk 36 am Stativ abgestützt ist.
Der obere Rahmenteil trägt einen Sitz 38. Am unteren Rahmenteil 14 sind Fußstützen 40 angebracht, und der vordere Rahmenteil 16 trägt Handgriffe 42.

Der untere Rahmenteil 14 trägt das Getriebe, das aus der Kurbelwelle 46 mit dem drehfest verbundenen Antriebsrad 48 und dem Kurbelwellenlager 44 und dem Pleuellager 68 sowie aus der Transmission 52 als Übersetzungsstufe, dem Schwungrad 60 und dem Generator 64, weiterhin aus dem Pleuel 70 mit dem ortsfesten Lager 72 besteht.
Der Abstand des ortsfesten Pleuellagers 72 von der Verbindungsgeraden zwischen Schwenklager 30 und Gelenkachse 24 sowie zwischen Schwenklager 30 und dem ortsfesten Pleuellager 72 ist etwa gleich groß wie der Abstand des Kurbelwellenlagers 44 von der Verbindungsgeraden zwischen Schwenklager 30 und Gelenkachse 24 und entspricht der Lösung der Erfindungsaufgabe.

### Figur 2

zeigt ein Ausführungsbeispiel, bei dem die beiden Extremstellungen des unteren Rahmenteils 14 zwischen sich einen Winkel α einschließen, der mit 35° gewählt wurde.
Der Abstand X des ortsfesten Pleuellagers 72 von der Geraden, die durch die Achsen des Schwenklagers 30 und des Gelenkes 24 führt, ist ungefähr so groß wie der Abstand Y der Achse des Schwenklagers 30 von der Achse des Pleuellagers 72 und ungefähr so groß wie der Abstand Z der Achse des Kurbelwellenlagers 44 von der Geraden, die durch die Achsen des Schwenklagers 30 und und des Gelenkes 24 führt.
Die beiden Totpunktstellungen des Pleuels 70 schließen nun einen Winkel β ein der entsprechend der Erfindungsaufgabe mit β = 35,8° fast gleich ist der Größe des Winkels α.

Bei kleinen Unterschieden der Winkelgrößen der Winkel α und β bis zu etwa einem Unterschied von 10° bleiben die Nachteile hinsichtlich der Harmonie der Bewegungsabläufe von Sitz, Handgriffen und Fußstützen noch so gering, daß sie in Kauf genommen werden können, wenn dadurch erhebliche konstruktive oder andere Vorteile gegeben sind.

## Patentansprüche

1. Therapie- und Sportgerät mit einem aus vier gelenkig miteinander verbundenen Teilen bestehenden Rahmen, von denen der untere Rahmenteil (14) über ein zwischen seinem vorderen und hinteren Ende angeordnetes Gelenk und der vordere Rahmenteil (16) beweglich an einem Stativ (28) gelagert sind, der obere Rahmenteil (12) einen Sitz (38) und der vordere Rahmenteil (16) Handgriffe (42) trägt, am unteren Rahmenteil (14) Fußstützen (40) angebracht sind und die Bewegung eines Rahmenteils relativ zu einem anderen Rahmenteil oder dem Stativ über ein Pleuel (70) und eine Kurbel (46) auf ein drehfest mit dieser verbundenes Antriebsrad (48) übertragbar ist, welches eine Schwungscheibe (60) antreibt, dadurch gekennzeichnet, daß am unteren Rahmenteil (14) eine mit dem Antriebsrad (48) drehfest verbundene Kurbelwelle (46) drehbar gelagert ist und, daß ein Pleuel (70) einerseits an einer Auskröpfung der Kurbelwelle (46), andererseits am Stativ (28) an oder in der Nähe der Stelle gelagert ist, an der die Winkelgrößen zwischen beiden Extremstellungen des unteren Rahmenteils (14) und zwischen den beiden Totpunktstellungen des Pleuels (70) gleich sind, was dann gegeben ist, wenn der Abstand des Kurbelwellenlagers (44) von der Verbindungsgeraden der Schwenkachse (30) des unteren Rahmenteils (14) und der Gelenkachse (24) zwischen unterem und vorderem Rahmenteil annäherd gleich oder gleich groß ist wie der Abstand der am Stativ (28) befindlichen ortsfesten Pleuellagerachse (72) von der Schwenkachse (30) und gleich groß ist wie der Abstand der am Stativ (28) befindlichen Pleuellagerachse (72) von der Verbindungsgeraden zwischen Schwenkachse (30) und Gelenkachse (24) zwischen unterem und vorderem Rahmenteil.

2. Therapie- und Sportgerät nach Anspruch 1, dadurch gekennzeichnet, daß der untere Rahmenteil aus zwei im Abstand voneinander befindlichen parallelen Tragholmen besteht, zwischen denen die mit dem Antriebsrad (48) drehfest verbundene Kurbelwelle (46) drehbar gelagert ist.

3. Therapie- und Sportgerät nach Anspruch 1, dadurch gekennzeichnet, daß alle drehenden Teile und das Pleuel (70) unter einer gemeinsamen Verkleidung gegen Berührung geschützt werden.

4. Therapie- und Sportgerät nach Ansprüchen 1 und 2, dadurch gekennzeichnet, daß der untere Rahmenteil (14) die Kurbelwelle vor oder hinter dem Schwenkgelenk tragen kann.

## Claims

1. Therapeutic and sports device having a frame consisting of four parts connected to one another in an articulated manner, of which the lower frame part (14) is mounted on a joint disposed between its front and rear ends, and the front frame part (16) is mounted in a movable manner on a stand (28), the upper frame part (12) supports a seat (38) and the front frame part (16) supports handles (42), footrests (40) are mounted on the lower frame part (14); and the movement of one frame part relative to another frame part or to the stand can be transmitted via a piston rod (70) and a crank (46) onto a drive wheel (48) connected thereto in a manner secure against rotation, which drive wheel activates a driven plate (60), characterised in that, on the lower frame part (14), there is rotatably mounted a crank shaft (46) which is connected to the drive wheel (48) in a manner secure against rotation, and in that a piston rod (70) is mounted on the one hand on a projection of the crank shaft (46) and on the other hand on the stand (28), on or in the vicinity of the point at which the magnitude of the angles between the two end positions of the lower frame part (14) and between the two dead points of the piston rod (70) are the same, which occurs when the distance of the crank shaft mounting (44) from the straight lines connecting the pivot shaft (30) of the lower frame part (14) and the articulation shaft (24) between the upper and the lower frame part is nearly the same or is the same magnitude as the distance of the piston rod mounting shaft (72) which is located on the stand (28) in a manner secure as regards location from the pivot shaft (30), and is the same magnitude as the distance of the piston rod mounting shaft (72) located on the frame (28) from the straight line between the pivot shaft (30) and the articulated shaft (24) between the lower frame part and the front frame part.

2. Therapeutic and sports device according to Claim 1, characterised in that the lower frame part consists of two wing spars located at a distance from one another and parallel to one another, between which the cam shaft (46), which is connected in a manner secure against rotation to the drive wheel (48), is rotatably mounted.

3. Therapeutic and sports device according to Claim 1, characterised in that all rotating parts and the piston rods (70) are protected against touch under a common cladding.

4. Therapeutic and sports device according to Claims 1 and 2, characterised in that the lower frame part (14) can support the cam shaft in front of or behind the pivot joint.

## Revendications

1. Appareil d'exercice sportif et thérapeutique comportant un cadre constitué par quatre parties reliées les unes aux autres de manière articulée, dans lequel la partie inférieure (14) du cadre est montée par une articulation agencée entre ses extrémités antérieure et postérieure, la partie antérieure (16) du cadre est montée en déplacement sur un support (28), la partie supérieure (12) du cadre porte un siège (38) et la partie antérieure (16) du cadre porte des poignées (42), dans lequel des repose-pieds (40) sont montés sur la partie inférieure (14) du cadre, et dans lequel le mouvement d'une partie de cadre par rapport à une autre partie de cadre ou par rapport au support peut être transmis par l'intermédiaire d'une bielle (70) et d'un arbre de manivelle (46) à une roue d'entraînement (48) reliée solidairement en rotation audit arbre de manivelle (46), la roue entraînant un disque d'inertie (40), caractérisé en ce qu'un arbre de manivelle (46) est monté en rotation sur la partie inférieure (14) du cadre, solidaire en rotation avec la roue d'entraînement (48), en ce qu'une bielle (70) est montée d'une part sur un coude de l'arbre de manivelle (46), d'autre part sur le support (28) ou à proximité de l'emplacement auquel les angles entre les des positions extrêmes de la partie inférieure (14) du cadre et entre les des positions de point mort de la bielle (70) sont égaux, cette égalité étant obtenue lorsque la distance entre le coussinet (44) de l'arbre de manivelle et la droite de jonction de l'axe de pivotement (30) de la partie inférieure (14) du cadre et de l'axe d'articulation (24) entre les parties inférieure et antérieure du cadre est approximativement la même ou égale à la distance entre l'axe du coussinet (72) de bielle qui se trouve en position fixe sur le support (28) et l'axe de pivotement (30), et est égale à la distance entre l'axe du coussinet de la bielle (72) situé sur le support (28) et la droite de jonction entre l'axe de pivotement (30) et l'axe d'articulation (24) entre les parties inférieure et antérieure du cadre.

2. Appareil d'exercice sportif et thérapeutique selon la revendication 1, caractérisé en ce que la partie inférieure du cadre est constituée par deux montants porteurs parallèles se trouvant à distance l'un de l'autre, entre lesquels l'arbre de manivelle (46) est monté en rotation, solidaire en rotation avec la roue d'entraînement (48).

3. Appareil d'exercice sportif et thérapeutique selon la revendication 1, caractérisé en ce que toutes les parties tournantes et la bielle (70) sont protégées des contacts sous un habillage commun.

4. Appareil d'exercice sportif et thérapeutique selon les revendications 1 et 2, caractérisé en ce que la partie inférieure (14) du cadre peut porter l'arbre de manivelle devant ou derrière l'articulation pivotante.
